# FASCICULE DE BREVET EUROPEEN

(11) **EP 0 071 532 B1**
(45) Date de publication et mention de la délivrance du brevet: **08.04.1992**
(21) Numéro de dépôt: 82401398.1
(22) Date de dépôt: 27.07.1982
(51) Int. Cl.: A47F 5/13

(54) **Structure de présentoir**
Schaustellvorrichtung
Display unit structure

(30) Priorité: 28.07.1981 IT 30881; 28.07.1981 IT 21781 U
(43) Date de publication de la demande: 09.02.1983
(73) Titulaire: QUATTROCCHIO S.r.L., 15100 Alessandria (IT)
(72) Inventeur: Poggio, Carlo, IT-Alessandria (IT)
(74) Mandataire: Arena, Giovanni

(56) Documents cités:
- DE-A- 2 700 947
- FR-A- 1 331 034
- FR-A- 2 196 770
- FR-A- 2 272 327
- GB-A- 997 482

## Description

La présente invention est relative à des structures destinées à être utilisées comme présentoirs en général, par exemple comme supports publicitaires ou autres destinés à l'exposition ou à la distribution au public d'objets, produits ou marchandises en général.

On connaît, d'après DE-A-2 700 947, des structures utilisables comme présentoirs démontables, qui comprennent des montants verticaux, pourvus de pieds ; entre ces montants verticaux on peut placer des cadres rectangulaires formés de tubes et supportant un panneau, ou bien on peut placer des tringles destinées à porter des cintres à vêtements par exemple, ou encore placer des étagères. Les cadres, tringles ou étagères sont fixes sur les montants au moyen de colliers permettant un réglage en hauteur. L'ensemble d'un tel système comporte un nombre important de pièces de liaison des montants aux cadres, tringles et étagères. D'autre part, la présentation d'objets de petite taille impose la multiplication des étagères. De ce fait, un ensemble destiné à présenter des objets de taille variable est compliqué.

Le document ER-A-2 196 770 décrit un système d'aménagement de magasins dans lequel des montants verticaux tubulaires, analogues à ceux du document précédent, sont reliés entre eux par des traverses horizontales tubulaires qui peuvent servir à porter des cintres à vêtements. La liaison de ces traverses avec les montants verticaux est faite à l'aide des pièce de liaison qui s'enfilent coaxialement dans ces traverses et dans ces montants verticaux. Ce document prévoit également que des éléments tubulaires particuliers, fendus dans leur longueur, constituent des entourages de glaces tout en constituant des montants verticaux.Cette disposition serait difficilement applicable notamment à des étagères portant des objets de tailles diverses, car elle exigerait un renforcement des montants, pour leur permettre de résister aux couples de torsion résultant d'une répartition asymétrique des poids, et la présence de moyens supplémentaires pour empêcher le glissement des étagères vers le bas de la fente.

On connaît, par FR-A-13 31 034, l'utilisation comme présentoirs de treillis à mailles constitués par des barrettes horizontales et verticales, les barrettes horizontales pouvant soutenir, soit des objets qui leur sont accrochés, soit des étagères de taille variable. Un tel treillis permet de résoudre des problèmes d'adaptation à des objets à présenter de taille variable, en revanche, ce document ne prévoit rien pour assurer la rigidité et le maintien de ces treillis, et se limite au cas où ils sont fixés sur un mur.

La présente invention a pour but de fournir un présentoir démontable qui soit à la fois utilisable pour des objets de taille variable et dont le montage, le maintien et les modifications éventuelles puissent être réalisés de façon simple et avec utilisation d'un nombre très réduit de pièces accessoires.

Suivant l'invention une structure adaptée notamment pour présentoir en général, comportant des montants horizontaux (11) et verticaux (12) ceux ci étant tubulaires au moins à leurs extrémités et assemblés entre eux de façon rigide pour constituer-des châssis-supports pour une pluralité d'éléments de soutien d'objets ou marchandises ou pour lesdits objets ou marchandises eux-mêmes, et des moyens de maintien pour supporter lesdits châssis-supports et pour les relier entre eux, ces moyens comportant des montants verticaux, se caractérise en ce que lesdits montants verticaux (12) qui font partie des châssis-supports sont confondus avec les montants verticaux qui font partie des moyens de maintien,
en ce que lesdits montants verticaux (12), ainsi que les montants horizontaux (11) supportent un panneau de treillis à mailles (connu en soi) constitué par une série de barrettes (13,14) dirigées horizontalement et verticalement, chacune des barrettes horizontales (13) étant destinée à assurer la fonction de soutien et d'ancrage pour les objets ou marchandises ou pour des porte-objets appliqués sur ces barrettes,
et en ce que les montants horizontaux et verticaux sont superposés orthogonalement à leurs extrémités formant les angles desdits châssis-supports, de façon à laisser libre et dégager l'embouchure de ces extrémités, si bien qu'il est possible d'accoupler des châssis-supports adjacents par enfilage coaxial d'éléments de liaison dans lesdites extrémités.

L'élément modulaire repose sur le sol par l'intermédiaire d'éléments servant de base, accouplés par simple enfilage coaxial à force, les extrémités des montants ainsi que les extrémités de ces éléments de base étant prévues à cet usage.

Les caractéristiques modulaires de la structure selon l'invention permettent la composition de surfaces d'exposition formées de deux ou plusieurs éléments modulaires qui sont associés et fixés réciproquement l'un à l'autre au moyen d'éléments de jonction destinés chacun à être interposés et insérés coaxialement à force à travers les extrémités correspondantes des montants horizontaux ou verticaux de ces éléments modulaires, ces éléments de liaison étant de préférence engagés par moitié de leur longueur à l'intérieur de chaque extrémité. Cela permet l'application d'un système facile et rapide pour l'assemblage de plusieurs éléments modulaires qui peuvent être associés en développement horizontal, par flanquement longitudinal coplanaire avec ancrage prévu au moyen des montants horizontaux correspondant de chaque module ou bien en développement vertical par superposition, avec accouplement au moyen des montants respectifs verticaux, les deux dispositions étant possibles simultanément ainsi que des accouplements bifaces.

Une autre caractéristique de l'invention consiste dans le fait qu'elle permet d'assembler des compositions de géométrie variable, par exemple polygonales, en ligne brisée, etc...., ou d'autres configurations ou combinaisons selon la fantaisie ou selon les nécessités d'emploi diverses les plus variables, grâce essentiellement à des éléments de jonction particuliers associables en groupes articulés centralement par une de leurs extrémités, si bien que chaque élément peut être mis en place dans la même direction que le module correspondant avec lequel il est destiné à s'accoupler cependant que l'autre extrémité de cet élément s'engage par enfilement coaxial dans l'extrémité respective du montant horizontal correspondant.

Les caractéristiques de l'invention et ses avantages qui en dérivent, ainsi que d'autres, vont maintenant être décrits dans la suite à l'aide de formes d'exécution illustrées à titre d'exemples non limitatifs par les figures suivantes dans lesquelles:
- FIG. 1 représente en perspective un élément modulaire destiné à composer la structure du présentoir selon l'invention ;
- FIG. 2 représente, en perspective, un présentoir déjà assemblé comprenant un seul élément modulaire figuré avec l'application d'un élément porteobjets ;
- FIG. 3 est une nue perspective partielle d'un présentoir à huit modules, illustrant l'association des éléments consécutifs en la phase d'assemblage ;
- FIG. 4 représente quelques composants pour la fixation et l'ancrage des modules de support ;
- FIG. 5 est une vue perspective explosée d'un présentoir qui a été rendu tournant autour d'un axe vertical ;
- FIG. 6 est une vue partielle en perspective d'une forme d'exécution de l'invention pour permettre de mieux comprendre la particularité de l'assemblage par diverses compositions géométriques ;
- FIG.7 est une vue perspective explosée d'un autre exemple d'exécution illustrant l'assemblage d'un présentoir à disposition circulaire ;
- FIG. 8 est une vue de détail représentant l'association de deux éléments de jonction destinés à l'association et l'ancrage des modules des figures 6 et 7 ;
- FIG. 9 représente une autre forme d'exécution d'un élément porte-objets à appliquer sur le présentoir.

En référence aux figures, l'invention comprend essentiellement un élément modulaire 10 constitué (fig. 1) d'un châssis périphérique tubulaire formé de deux montants horizontaux 11 et de deux montants verticaux 12. Les extrémités des montants horizontaux 11 sont superposées et solidement unis aux extrémités des montants verticaux 12 de façon à former les quatre angles du châssis, leurs embouchures (superficie intérieure des montants) étant laissées libres et dégagées.Cette solution a été adoptée pour garantir les possibilités de pouvoir recevoir et insérer par enfilage coaxial divers organes destinés à l'éventuelle association entre les éléments modulaires ou les autres composants structuraux. Lesdits montants 11 et 12 encadrent comme un bord un panneau en forme de treillis, à mailles rectangulaires dans la forme d'exécution illustrée, et obtenu par une série de barrettes horizontales 13 parallèles entre elles, convenablement espacées, ayant leurs extrémités solidement unies aux montants verticaux 12 et convenablement rigidifiées par d'autres barrettes 14 qui sont perpendiculaires aux premières et dont les extrémités sont réunies aux montants 11.

Lors de l'emploi, les barrettes 13 servent à soutenir, par exemple, des éléments 15 (fig. 2) capables de supporter la marchandise que l'on désire exposer et qui sont destinés simplement à être posés sur les barrettes 13, le nécessaire ancrage solide sur celles-ci étant assuré.

L'accouplement d'un module 12 avec un élément structural ayant pour fonction de servir de base, permet de construire une structure utilisable comme présentoir monomodulaire. Cette structure de base indiquée en 16 à la fig. 2 est constituée, dans l'exemple de réalisation indiqué, de deux éléments d'appui terminaux 17 solldement liés à un châssis tubulaire 18 en forme de polygone ouvert, les extrémités supérieures de ce polygone sont convenablement restreintes pour être enfilées coaxialement par emmanchement à force de façon amovible à l'intérieur des extrémités inférieures des montants 12.

Il est évident, cependant, que l'invention n'est pas limitée à cette forme particulière de fondement 16 comme on vient de le décrire, mais que celle-ci peut être réalisée de diverses formes adaptées par exemple en forme de chevalet, en forme de pliant, etc..., selon les exigences d'emploi. Il est prévu aussi de fixer le module 12 directement sur une paroi, à l'aide d'éléments ajoutés (non illustrés) à appliquer à chacun des quatre angles du châssis périphérique en les accouplant aux extrémités des montants 11.

Un élément 19 (figure 2) peut être appliqué en outre au-dessus du module 10 de façon à former une plaque à fonction publicitaire. Cet élément 19 porte des appendices tubulaires 20 convenablement restreints (figure 3) destinés à s'accoupler de la même manière que celle qui a déjà été décrite pour le fonctionnement 16, avec les extrémités supérieures des montants 12.

Les caractéristiques modulaires de l'élément 10 permettent la composition de structures formées de deux éléments 10 ou plus, profitant toujours pour leur association réciproque de l'enfilage coaxial, à force, toujours de façon amovible, des divers composants et des composants ajoutés capables d'assurer la liaison et l'ancrage.

Par conséquent, il serait aussi possible par exemple, de former des surfaces d'exposition des présentoirs selon l'invention, en assemblant, deux ou plusieurs modules 10 en développement horizontal ou vertical, ou bien par association de dispositifs en position biface, c'est-à-dire avec les faces d'exposition opposées l'une à l'autre, dos à dos.

La forme d'exécution illustrée à la figure 3 correspond a une structure composée de huit modules 10 en position bifaciale avec deux surfaces d'exposition dos à dos de quatre modules superposés en deux étages.

L'assemblage d' une telle structure est réalisé en accouplant latéralement à chaque couple inférieur de deux modules adossés 10, un fondement 21 au moyen d'appendices tubulaires supérieurs 22 et inférieurs 23 dont est pourvu le côté de chacun des fondements 21, et destiné à être accouplé, comme déjà dit, par enfilage coaxial à force, avec les extrémités des montants 11 respectivement supérieures et inférieures.

L'association successive longitudinale et coplanaire des deux couples inférieurs de modules 10 est réalisée par l'interposition, toujours par emmanchage coaxial à force, entre les extrémités correspondantes des montants 11 d'éléments de jonction 24, constitués (fig. 4) d'un corps tubulaire dont l'extrémité est convenablement restreinte (pour faciliter l'introduction) et présentant au centre dudit corps tubulaire, un ressaut annulaire 25. Chacun de ces éléments 24 restera engagé jusqu'au milieu de sa longueur, a l'intérieur d'une des extrémités adjacentes des montants à travers lesquels il a été interposé, venant ainsi à réaliser une fixation convenable rigide entre les deux montants si bien que les deux modules 10 sont ainsi fixés et solidement attachés l'un à l'autre, la liaison étant cependant amovible.

Le développement en sens vertical de la structure, c'est-à-dire la superposition des quatre autres modules 10 dans le cas considéré, se réalise par l' interposition entre les extrémités des montants verticaux 12, d'autres éléments de jonction 24 comme cela a déjà été décrit ci-dessus.

La structure est complétée par assemblage à la partie supérieure de deux éléments 19 formant plaque publicitaire mais prévus pour les applications en structure biface et destinés à être accouplés aux extrémités supérieures des montants 12 de la façon déjà décrite ; une plaquette d'ancrage 26 à quatre trous et une plaquette 27 à deux trous sont interposées, respectivement, au milieu et sur le côté (figures 3 et 4) de façon à assurer une meilleure stabilité de la structure. De façon analogue, il est prévu aussi un élément 28 (figures 3 et 4) portant quatre appendices tubulaires 29 également convenablement restreints, destinés à être appliqués centralement et inférieurement, ces appendices 29 étant accouplés aux extrémités correspondantes des montants 12. Le fondement 21, dans l'exemple décrit, comporte des pieds 30.

Dans une autre forme d'exécution, selon la figure 5, le présentoir comprend un châssis de base 31 pourvu de pieds 30, et qui porte axialement un axe central 32 autour duquel est monté, de façon à pouvoir tourner, une plaque 33 portant à chacune de ses extrémités, deux appendices tubulaires 34. Ceux-ci sont destinés à être accouplés à l'intérieur de l'extrémité inférieure des montants 12 de modules 10, ceux-ci sont assemblés en disposition bifaciale et les extrémités supérieures de leurs montants 12 sont accouplées avec les appendices tubulaires 20 d'un élément 19 en forme de plaque. Au préalable, on insère l'extrémité 35a d'un axe tubulaire 35, dans l'extrémité supérieure de l'axe tubulaire central 32 et on interpose une plaque d'ancrage 36 qui présente deux trous à chacune de ses extrémités et au centre, un autre trou pour le passage de l'extrémité supérieure de l'axe tubulaire 35. On obtient ainsi un présentoir présentant une disposition bifaciale de modules 10 dos-à-dos,capable de pouvoir tourner autour d'un axe, plus précisément autour de l'axe vertical, constitué par les pièces tubulaires 32 et 35.

Evidemment, tous les assemblages entre les différents composants de la structure qu'on vient de décrire sont encore réalisés par enfilage coaxial à force et sont démontables comme dans les cas précédents.

Une autre caractéristique de l'invention est qu'elle permet d'obtenir une composition articulée avec des configurations géométriques variées a volonté obtenues par assemblage de deux modules 10 ou plus. On peut, en particulier, assembler des structures articulées ayant un tracé polygonal, par exemple, en ligne brisée, etc...ou bien en forme de solides prismatiques, par exemple une structure en parallélépipède ou à base triangulaire ou à base carrée, etc... Les surfaces latérales dans tous les cas sont constituées d'une pluralité articulée de modules 10 et avec chaque côté des surfaces latérales plurimodulaire, avec une composition à développement horizontal ou vertical, selon la nécessité d'utilisation, sont réalisables avec le système d'assemblage selon l'invention.

Cela est rendu possible subs intiellement grâce à l'emploi d'éléments de jonction supplémentaires 37 (figs. 6, 7 et 8) pliés en forme de L, et présentant une extrémité aplatie 37a (fig. 8) dans laquelle est prévu un trou 38, et dont l'autre extrémité 37b est capable de supporter un élément 39 sensiblement cylindrique et à expansion, par exemple en caoutchouc ou autre matériau élastique convenable, ancré à la paroi de l'extrémité 37b, de préférence au moyen d'une vis 40 ou similaire dont la tige traverse axialement ledit élément 39, lequel est contraint contre l'extrémité 37b au moyen d'un écrou de blocage 41.

De tels éléments de jonction 37 peuvent être associés (figs. 6, 7 et 8) en groupes de deux éléments ou plusieurs, par superposition de leurs extrémités 37a, de façon que la tige filetée d'une vis normale 42 puisse passer par leurs trous 38, où elle est finalement bloquée au moyen d'un écrou 43 après avoir préalablement prédéterminé l'orientation réciproque des éléments 37 ; cette orientation est la même que celle dans laquelle seront disposés les éléments modulaires 10 correspondants. Ceux-ci sont finalement associés aux éléments 37 par enfilage coaxial des éléments 39 à l'intérieur de l'extrémité de chacun des montants 11 qui viennent ainsi réciproquement réaliser l'association stable grâce a l'expansion des éléments 39 provoquée par l'actionnement de la vis 40.

L'exemple de la figure 5 représente une structure composée de trois modules 10. disposés radialement. Dans cette forme d'exécution sont prévus des fondements parallépipédiques 41 pourvus a leurs extrémités de deux éléments tubulaires 45 qui peuvent être enfilés à l'intérieur des extrémités des montants verticaux 12 du module 10 au moyen de leurs extrémités en saillie et restreintes 45a.

La forme d'exécution décrite à la fig. 7 représente une structure à disposition circulaire qui comprend une base cylindrique 46 qui supporte, en son centre, un groupe de quatre tiges cylindriques 47 liées ensemble, de façon stable, par le moyen d'un châssis de soutien formé de tiges 48 qui s'écartent ensuite radialement et portent chacune une des tiges verticales 47 et à leur extrémité opposée, une tige périphérique cylindrique 49, fixée à la paroi interne de la base 46, chacune des tiges 49 étant prévue pour porter à sa partie inférieure un pied de support 30. Les tiges 47 et 49 présentent des extrémités supérieures 47a et 49a, convenablement rétrécies pour pouvoir être accouplées, comme on l'a dit plus haut, par enfilage coaxial à force, à l'intérieur des extrémités inférieures des montants 12 des modules 10. En conséquence, il en résulte que ces quatre modules sont disposés radialement, formant entre eux quatre angles droits dans l'exemple décrit. A la partie supérieure l'assemblage et la fixation des montants 11 des modules 12 est assuré au moyen d'éléments de jonction 37, associés en un groupe d'éléments bloqués par des vis 42 et des écrous 43.

Des plaques 51, qui ont chacune la forme d'un secteur circulaire au sommet tronqué, d'une ampleur correspondant a un angle droit, sont pourvues, sur leur côté incurvé, d'un bord 52 et, sur le côté opposé, d'un autre bord 53, qui présente latéralement une courte saillie 53a. Ces plaques 51 sont destinées à être interposées entre les couples de modules 10 ; on fait appuyer la courte saillie 53a du bord 53 sur une des barrettes 13, et pour assurer l'ancrage de la partie opposée de la plaque 51,deux crochets 54 sont destinés à être accrochés chacun a une barrette 13 à proximité des montants extérieurs 12 des modules 10.

L'ancrage des plaques 51 au même niveau permet d'obtenir une pluralité de plateaux réunis en groupes coplanaires. De telles plaques 51 peuvent être mises en place à volonté dans n'importe quelle position, par exemple, en plusieurs plans superposés et éventuellement avec décalage de niveau entre eux, selon les nécessités d'emploi et les exigences individuelles. Dans tous les cas, les modules 10 remplissent en outre la fonction de support, celle de cloisons séparatrices entre deux plans contigus voisins 51, ce qui permet d'obtenir une pluralité de compartiments.

Dans l'exemple décrit, la structure est complétée supérieurement par un élément 55 qui forme plaque publicitaire, et sur lequel sont fixées à la partie interne, en correspondance à la base 46, quatre tiges cylindriques 56,dont les extrémités inférieures 56a sont destinées à être accouplées avec les extrémités correspondantes supérieures des montants 12 de façon analogue à ce qui a déjà été décrit.

La présente forme d'exécution peut aussi comprendre une autre disposition des modules 10 à assembler en nombre différent et avec d'autres dispositions angulaires, par exemple trois modules 10 disposés à 120°, permettant l'emploi de plateaux à grilles et en utilisant sensiblement le même mode d'assemblage.

Les structures précédemment décrites permettent l'application à chaque module 10 d'éléments apposés, ceux-ci étant en grande partie avec des caractéristiques modulaires et destinés à soutenir ou contenir les objets ou produits en général, destinés à l'exposition ou a la distribution au public, la forme de ces éléments étant différente selon l'emploi auquel ils sont destinés. Ainsi, par exemple, on peut prévoir des éléments-support porte-bouteilles, portedépliants, porte-vaisselle, etc... Ces éléments sont en tout cas formés de façon à être applicables de façon simple au moyen de crochets ou équivalents, sur les barrettes 13 de chaque module 10, assurant ainsi, chaque fois, un ancrage solide.

Certaines formes d'exécution de la vaste gamme de tels éléments sont représentés à la figure 9. Sur celle-ci, on voit un élément portedépliants 57, un autre élément à plateaux porte-livres 58, un élément à grille 15 qui est une vue agrandie des éléments visibles sur la figure 2. Enfin, sont représentés un élément en forme de panier 59 et un élément formant console 60.

Un autre avantage de l'invention consiste enfin dans le fait que le système d'assemblage des divers éléments constituant la structure du présentoir réalisé essentiellement par accouplage avec enfilage coaxial à force, permet aussi, en conséquence, un démontage facile de la structure elle-même, simplement par retrait des composants eux-mêmes permettant ainsi un nouveau montage selon le même système.

La structure de l'invention peut être réalisée dans n importe quel mode de fabrication et dans n'importe quel matériau adapté, de préférence, par exemple, les modules 10 peuvent comporter des montants 11 et 12, en profilé tubulalre métallique ou un autre type de profilé convenable.

De même, les éléments de base et les éléments porte-objets ainsi que tous les autres composants peuvent être réalisés dans n'importe quel matériel adapté à l'emploi auquel ils sont destinés.

## Revendications

1. Structure adaptée notamment pour présentoir en général, comportant des montants horizontaux (11) et verticaux (12) ceux ci étant tubulaires au moins à leurs extrémités et assemblés entre eux de façon rigide pour constituer-des châssis-supports pour une pluralité d'éléments de soutien d'objets ou marchandises ou pour lesdits objets ou marchandises eux-mêmes, et des moyens de maintien pour supporter lesdits châssis-supports et pour les relier entre eux, ces moyens comportant des montants verticaux, caractérisée en ce que lesdits montants verticaux (12) qui font partie des châssis-supports sont confondus avec les montants verticaux qui font partie des moyens de maintien,
en ce que lesdits montants verticaux (12), ainsi que les montants horizontaux (11) supportent un panneau de treillis à mailles (connu en soi) constitué par une série de barrettes (13,14) dirigées horizontalement et verticalement, chacune des barrettes horizontales (13) étant destinée à assurer la fonction de soutien et d'ancrage pour les objets ou marchandises ou pour des porte-objets appliqués sur ces barrettes,
et en ce que les montants horizontaux et verticaux sont superposés orthogonalement à leurs extrémités formant les angles desdits châssis-supports, de façon à laisser libre et dégager l'embouchure de ces extrémités, si bien qu'il est possible d'accoupler des châssis-supports adjacents par enfilage coaxial d'éléments de liaison dans lesdites extrémités.

2. Structure selon la revendication 1, caractérisée en ce que les extrémités des montants constituant le châssis périphérique de 1' élément modulaire sont accouplables par enfilage coaxial à force avec les extrémités d'éléments supplémentaires (18) prévus pour former la base (16), ce qui permet de poser sur le sol ledit élément modulaire.

3. Structure selon l'une des revendications 1 ou 2, caractérisée en ce qu'elle permet l'agrandissement de la surface d'exposition par l'assemblage de deux ou plusieurs éléments modulaires avec réunion et ancrage réciproques au moyen d'éléments de jonction (24) destinés chacun a être interposé et inséré coaxialement à force à travers les extrémités correspondantes des montants horizontaux (11) ou verticaux (10) de façon à permettre une solide liaison rigide qui permet l'accouplage longitudinal coplanaire de deux ou plusieurs éléments modulaires accouplés et correspondant aux montants horizontaux ou bien la superposition de tels modules grâce aux montants correspondants verticaux ou bien la combinaison simultanée de deux types d'assemblage.

4. Structure selon l'une quelconque des revendications 1 à 3, caractérisée en ce qu'elle est pourvue d'éléments de jonction (37) associables en groupes articulés centralement par une de leurs extrémités, de façon à permettre que chacun des éléments puisse être mis en place dans la même direction qu'un élément modulaire correspondant avec lequel il est destiné à être accouplé, l'autre extrémité dudit élément s'assemblant par enfilage coaxial avec l'extrémité correspondante du montant horizontal afin de permettre, selon les diverses nécessités d'emploi, d'assembler les compositions articulées de configurations géométriques variées ou de fantaisie, obtenues soit par assemblage de deux ou plusieurs éléments modulaires ou par combinaison de deux ou plusieurs surfaces d'exposition réalisées selon la revendication 4.

5. Structure selon l'une des revendications 1 à 4, caractérisée en ce qu'il est prévu des éléments de support d'ancrage capables de permettre des dispositions bifaces, c est-à-dire avec une disposition dos-à-dos de deux modules ou de de plusieurs modules avec des surfaces d'exposition réalisées selon la revendication 4.

6. Structure selon l'une des revendications 1 à 5, caractérisée en ce que le système d'assemblage permet le montage par simple enfilage des extrémités des montants des éléments modulaires sur les éléments respectifs destinés à leurs assemblage et ancrage et permet encore le démontage et le remontage selon le même système d'assemblage.

7. Structure selon l'une des revendications 1 à 6, caractérisée dans le fait qu'il est prévu des éléments destinés à soutenir lesdits objets ou marchandises à exposer, réalisés dans une vaste gamme de formes adaptées selon les besoins de l'emploi auquel ils sont destinés et tous conformés de façon à pouvoir être simplement apposés et ancrés sur les barrettes horizontales (13) de l'élément modulaire.

## Claims

1. Structure particularly suited to realization of supports for displays generally, comprising horizontal (11) and vertical bars (12), tubular at least at their extremities, and rigidly put together for the purpose of realizing frameworks for supporting a quantity of elements carrying objects or goods, or for directly supporting the objects or goods themselves, and coupling means for sustaining said supporting frameworks and connecting them one to another, said means comprising vertical bars, characterized in
that the said vertical bars (12) of the supporting framework are in one with the vertical bars of the coupling means,
that the said vertical bars (12), as well as the horizontal bars (11) sustain a grid panel (already known) consisting of a series of rods (13, 14) placed horizontally and vertically, each horizontal rod (13) being utilizable for supporting and firmly holding objects or goods, or holders for such objects and goods, placed upon said rods, and in that the horizontal and vertical bars are placed perpendicularly one upon the other at their extremities forming the corners of said supporting frames, in such a way as to leave free the entry holes of said extremities and make it possible to fit on adjacent supporting frames by coaxial insertion of connecting parts inside said extremities.

2. Structure according to claim 1 characterized in that coupling of the extremities of the bars forming the modular element's external framework is possible by forced insertion of extremities of supplementary elements (18) designed to form the base (16) enabling said modular element to stand on the ground.

3. Structure according to claims 1 or 2, characterized in that the display surface can be enlarged by connection to it of two or more modular elements reciprocally joined and held together by means of joining elements (24) each designed for placing between, and forced coaxial insertion through, the corresponding extremities of the horizontal bars (11) or vertical bars (10) so as to form a strong and rigid connection which permits longitudinal coplanar coupling of two or more modular elements coupled to and corresponding with the horizontal bars or else superimposition of said modules by means of the corresponding vertical bars or else a simultaneous combination of both types of coupling.

4. Structure according to any one of claims 1 to 3 characterized in that joining elements (37) can be associated together in groups by connecting their ends at a central point in such a way that each element can be installed in the same direction as a corresponding modular element with which it is to be coupled, the other extremity of said element being coupled by coaxial insertion into the corresponding extremity of a horizontal bar so that articulated compositions can be assembled as needed consisting of various geometrical or fancy configurations obtained either by assembling two or more modular elements or by combining two or more display surfaces realized in accordance with claim 3.

5. Structure according to one of claims 1 to 4 characterized in that supporting and connecting elements are envisaged by means of which two-sided arrangements can be made obtained by placing two or more modules back to back with display surfaces realized in accordance with claim 4.

6. Structure according to one of claims 1 to 5 characterized in that the assembly system makes mounting possible by merely fitting the extremities of the modular element's bars onto the respective elements provided for assembling and connecting them and also makes disassembly and re-assembly possible in accordance with the same assembly system.

7. Structure according to one of claims 1 to 6 characterized in that elements are envisaged for sustaining the above mentioned objects or products for display, realized in a wide range of forms suited to the use requirements for which they are made and all so shaped that they can be simply put onto and held by the horizontal rods (13) of the modular element.

## Patentansprüche

1. Aufbau, besonders geeignet fuer Gestelle zu allgemeinen Ausstellungszwecken, bestehend aus horizontalen (11) und vertikalen (12), zumindestens an ihren Enden rohrfoermingen Pfeilern, welche fest miteinander verbun den sind und damit das Stuetzgeruest fuer eine Vielzahl von Halterungselementen fuer Gegenstaende und Waren bzw. fuer die Gegestaende und Waren selbst bilden, und aus Halterungen und gleichzeitig Verbindungselementen fuer genannte Stuetzgerueste, wobei diese Halterungen aus vertikalen Pfeilern bestehen, dadurch gekennzeichnet,
dass die genannten vertikalen Pfeiler (12) des Steutzgeruestes mit den vertikalen Pfeilern der Halterungen gemeinsam sind,
dass die gennanten vertikalen Pfeiler (12), wie auch die horizontalen Pfeiler (11) einen an sich bekannten Netzraster stuetzen, welcher aus einer Anzahl waagrecht and senkrecht angeordneter Staebe besteht, wobei jeder der senkrechten Staebe zur Halterung and Verankerung der Gegenstaende oder Waren bzw. ihrer Traeger dient, und dass die horizontalen und vertikalen Pfeiler an ihren Enden, welche die Ecken dieses Stuetzgeruestes bilden, sich im rechten Winkel ueberschneiden, um so die Tuelle dieser Enden frei zu lassen, damit sie zur Verbindung mit anderen Stuetzgeruesten mittels koaxialer Einfuegung von Verbindungselementen an die genannten Enden verwendet werden koennen.

2. Aufbau wie nach Anspruch 1, dadurch gekennzeichnet, dass die Pfeilerenden, welche das Aussengeruest des Rasters bilden, durch kuenstliche koaxiale Einfuegung der Enden von Zusatzteilen (18), die als Fuss (16) vorgesehen sind, um den genannten Raster auf den Boden stellen zu koennen, zusammengesteckt werden koennen.

3. Aufbau wie nach Anspruch 1 bzw. Anspruch 2, dadurch gekennzeichnet, dass mittels Verbindung von zwei oder mehr Rastern, die durch Verbindungselemente (24) miteinander verbunden und aneinander befestigt werden, die Austellungsflaeche vergroessert werden kann, wobei jedes der Verbindungselemente (24) als Zwischenelement dient und dazu bestimmt ist, koaxial an die entsprechen den Enden der Quer (11) und Laengspfeiler (10) eingepresst zu werden, um dadurch eine feste Verbindung zu bilden, welche eine ebenflaechige Laengsvebindung an den horizontalen Pfeilern von zwei oder mehr miteinander verbundenen Rastern oder auch das Uebereinanderstel len von Rastern an den entsprechenden vertikalen Pfeilern oder eine gleichzeitige Kombination der beiden Ver bindungsarten zu erlauben.

4. Aufbau wie nach einem der Ansprueche 1,2 oder 3, dadurch gekennzeichnet, dass Verbindungselemente (37) vor gesehen sind, die in der Mitte durch eines ihrer Enden abgewinkelte Gruppen zusammenfassbar sind, um zu ermoeglichen, dass jedes der Elemente in derselben Richtung wie ein entsprechender Raster, mit dem es verbunden wer den soll, aufgebaut werden kann, wobei sich das andere Ende dieses Elementes durch koaxiale Einschiebung mit dem entsprechenden Ende eines Querpfeilers verbindet, um je nach Gebrauch verschiedene geometrische oder Phan tasiezusammensetzungen bilden zu koennen, die jeweils durch Zusammenbauen von zwei oder mehr Ausstellungsober flaechen nach Anspruch 3 entstehen.

5. Aufbau wie nach einem der Ansprueche 1 bis 4, dadurch gekennzeichnet, dass Halterungs- und Verankerungs elemente vorgesehen sind, die doppelseitige Anordungen erlauben,das heisst Aufstellungen, wo zwei oder mehrere Modulen mit nach Anspruch 4 gebildete Ausstellungsflaechen mit der jeweiligen Rueckseite aneinandergestellt werden.

6. Aufbau Hie nach einem der Ansprueche 1 - 5, dadurch gekennzeichnet, dass das Zusammenbausystem die Montage durch einfaches Zusammenstecken der Rasterpfeilerenden mit den jweilingen Elementen, die zu ihrem Zusammenbau und ihrer Verankerung dienen, und auch das Auseinandernehmen und Wiederaufbau nach demselben Zusammenbausystem ermoeglicht.

7. Aufbau wie nach einem der Ansprueche 1 - 6, dadurch gekennzeichnet, dass Teile vorgesehen sind, die dazu bestimmt sind, die genannten Gegenstaende oder Waren, welche ausgestellt werden sollen, zu halten und je nach ihrem Verwendungsnutzen eine Vielzahl von Formen haben koenner, welche jedoch alle so gebildet sind, dass sie einfach an die Querbalken (13) des Rasters angebracht und befestigt werden koennen.
